# EUROPÄISCHE PATENTSCHRIFT

(11) **EP 2 542 199 B1**
(45) Veröffentlichungstag und Bekanntmachung des Hinweises auf die Patenterteilung: **25.02.2015**
(21) Anmeldenummer: 11707652.1
(22) Anmeldetag: 04.03.2011
(51) Int. Cl.: A61G 7/057, A47C 27/22

(54) **AUFLAGE, INSBESONDERE FÜR EINE MATRATZE IM PFLEGE- UND KRANKENHAUSBEREICH**
PAD, IN PARTICULAR FOR A MATTRESS IN THE NURSING CARE AND HOSPITAL FIELDS
SUPPORT, EN PARTICULIER DESTINÉ À ÊTRE UTILISÉ SUR UN MATELAS DANS LE DOMAINE DES SOINS ET LE DOMAINE HOSPITALIER

(30) Priorität: 04.03.2010 DE 102010002572
(43) Veröffentlichungstag der Anmeldung: 09.01.2013
(73) Patentinhaber: Heinrich Essers GmbH & Co. KG, 41849 Wassenberg (DE)
(72) Erfinder: ESSERS, Heinz-Willy, 41849 Wassenberg (DE)
(74) Vertreter: Rau, Schneck & Hübner Patentanwälte Rechtsanwälte PartGmbB
(86) Internationale Anmeldenummer: PCT/EP2011/053268
(87) Internationale Veröffentlichungsnummer: WO 2011/107579

(56) Entgegenhaltungen:
- WO-A1-94/20002
- DE-A1-102009 014 265
- DE-U1- 20 306 348
- DE-U1- 20 309 795
- US-A1- 2006 189 955

## Beschreibung

Die Erfindung betrifft eine Auflage für den Einsatz im Pflege- und Krankenhausbereich.

Auflagen dienen zum komfortablen Sitzen und/oder Liegen von Personen und können beispielsweise auf herkömmliche Stühle oder Matratzen aufgelegt werden, um deren Sitz- und/oder Liegeeigenschaften zu verbessern. Im Pflege- und Krankenhausbereich müssen derartigen Auflagen weitere Anforderungen erfüllen. Neben komfortablen Sitz- und/oder Liegeeigenschaften müssen derartige Auflagen robust und einfach zu reinigen sein, sodass eine häufige Wiederaufbereitung möglich ist.

Die DE 203 06 348 U 1 offenbart eine Auflage mit einer Schicht aus mehreren elastischen Schaumstofflagen, deren Oberflächen mit einer wasserdichten bzw. flüssigkeitsundurchlässigen Beschichtung versehen sind. Die elastische Schicht ist von einem Bezug umgeben, dessen Bezugoberteil flüssigkeits- und luftdurchlässig und dessen Bezugunterteil als flüssigkeitsundurchlässige Wanne ausgebildet ist. Nachteilig bei der bekannten Auflage ist, dass deren Sitz- bzw. Liegeoberfläche nur einen geringen Komfort bietet.

Die US 2006/189955 A1 offenbart eine Inkontinenzauflage mit mehreren Schichten. Eine unterste Schicht ist flüssigkeitsundurchlässig ausgebildet und dient zur Speicherung von Flüssigkeiten. Darüber sind mehrere Schichten angeordnet, die zur Feuchtigkeitsaufnahme dienen. Nachteilig ist, dass die bekannte Auflage nur einen geringen Komfort bietet.

Der Erfindung liegt die Aufgabe zugrunde, eine komfortable Auflage zu schaffen, die eine häufige und einfache Wiederaufbereitung ermöglicht.

Diese Aufgabe wird durch eine Auflage mit den Merkmalen des Anspruchs 1 gelöst. Durch das als Sitz- und/oder Liegeoberfläche dienende flüssigkeitsdurchlässige bzw. fluiddurchlässige Außenhüllenoberteil können Flüssigkeiten von der Sitz- und/oder Liegeoberfläche in das Innere der fluiddurchlässigen bzw. flüssigkeitsdurchlässigen und elastischen Oberschicht abfließen. Darüber hinaus ist das fluiddurchlässige Außenhüllenoberteil sowie die Oberschicht atmungsaktiv, sodass einerseits ein Klimaausgleich erfolgt und andererseits hohe Sauerstoffmengen an besonders gefährdete Wundbereiche herangeführt werden können. Aufgrund der fluidundurchlässigen bzw. flüssigkeitsundurchlässigen Unterschicht kann Flüssigkeit aus der Oberschicht nicht in die Unterschicht eindringen, sodass diese in ihrem Inneren nicht verunreinigt wird. Durch die Elastizität der Unterschicht wird ein verbesserter Sitz- und/oder Liegekomfort erzielt, was insbesondere für eine druckentlastende Weichlagerung in Verbindung mit einer Dekubitusprophylaxe und/oder -therapie vorteilhaft ist. Durch das fluidundurchlässige bzw. flüssigkeitsundurchlässige Außenhüllenunterteil kann Flüssigkeit nicht durch das Außenhüllenunterteil entweichen, sodass darunter angeordnete Gegenstände, wie beispielsweise eine herkömmliche Matratze oder ein Stuhl nicht verunreinigt werden. Die Ausbildung des Außenhüllenunterteils in Form einer Wanne ermöglicht die Speicherung einer großen Flüssigkeitsmenge, ohne dass diese seitlich austritt. Das Außenhüllenunterteil weist vorzugsweise flüssigkeitsundurchlässige seitliche Wangen auf, die bis zu dem Außenhüllenoberteil reichen.

Die Oberschicht und das Außenhüllenoberteil sind flüssigkeits- und luftdurchlässig ausgebildet, wodurch Flüssigkeiten der Sitz- und/oder Liegeoberfläche in das Innere der Oberschicht abfließen können und ein guter Klimaausgleich an der Sitz- und/oder Liegeoberfläche erzielt werden kann. Die Unterschicht und das Außenhüllenunterteil sind flüssigkeitsundurchlässig ausgebildet, so dass unter der Auflage angeordnete Gegenstände nicht verunreinigt werden. Die Unterschicht und/oder das Außenhüllenunterteil können luftdurchlässig oder luftundurchlässig ausgebildet sein.

Zur Wiederaufbereitung der Auflage ist die Außenhülle von der Unterschicht und der Oberschicht abnehmbar. Hierzu weist die Außenhülle beispielsweise einen Reisverschluss auf, der zwischen dem Außenhüllenunterteil und dem Außenhüllenoberteil angeordnet ist. Bei der Wiederaufbereitung müssen lediglich die Außenhülle und die fluiddurchlässige Oberschicht vollständig gereinigt werden. Die fluidundurchlässige Unterschicht, die aufgrund der sich im Bereich des Außenhüllenunterteils sammelnden Flüssigkeit erschwerten Verschmutzungsbedingungen unterliegt, muss lediglich an der Außenseite gereinigt werden, wodurch eine einfache Wiederaufbereitung möglich ist.

Die Auflage ist aufgrund der Ausbildung der Oberschicht äußerst robust und komfortabel. Das Abstandsgewirke bzw. Abstandsgestrick weist aufgrund der IXI-Form der Vielzahl von Abstandsfadengruppen eine hohe Druckelastizität und Formstabilität auf. Druckbelastungen können von den Abstandsfäden elastisch aufgenommen werden, wobei diese nach dem Wegfall der Druckbelastung wieder in die ursprüngliche Form zurückkehren. Aufgrund der hohen Formstabilität kann das Abstandsgewirke bzw. Abstandsgestrick mit einer Höhe von 2 bis 100 mm, insbesondere von 5 bis 80 mm, insbesondere von 15 bis 60 mm und insbesondere von 20 bis 50 mm ausgebildet werden, ohne dass sich dieses aufgrund der Druckbelastungen dauerhaft verformt.

Insbesondere kann die erfindungsgemäße Auflage zur Verbesserung der Sitz- und/oder Liegeeigenschaften von bestehenden Sitzpolstern und/oder Matratzen dienen, in dem die Auflage auf diesen zusätzlich angeordnet wird. Ein derartiges Nachrüsten von bestehenden Sitzpolstern und/oder Matratzen ist im Vergleich zu einem vollständig neuen Sitzpolster bzw. einer vollständig neuen Matratze vergleichsweise kostengünstig, was im Pflege- und Krankenhausbereich von hoher Bedeutung ist.

Die Auflage weist vorzugsweise eine Auflagenhöhe von 10 mm bis 200 mm, insbesondere von 20 mm bis 150 mm auf. Mit zunehmender Auflagenhöhe steigt der Sitz- und/oder Liegekomfort der Auflage, da hierdurch eine bessere Druckverteilung und größere Federwege, insbesondere bei einer Punktbelastung erzielt werden.

Die Unterschicht und die Oberschicht sind insbesondere scherfest übereinander angeordnet, was beispielsweise durch eine Anti-Slip-Beschichtung und/oder eine partielle Benoppung der der Oberschicht zugewandten Seite der Unterschicht erzielt wird.

Die Auflage weist ein hohes Maß an Sitz- und/oder Liegekomfort sowie Atmungsaktivität auf. Darüber hinaus kann das mindestens eine Abstandsgewirke und/oder Abstandsgestrick einfach gereinigt werden.

Eine Auflage nach Anspruch 2 verbessert die Weichlagerung und den Liegekomfort. Die Abstandsgewirke bzw. Abstandsgestricke können gleiche oder unterschiedliche Stauchhärten aufweisen. Benachbarte Abstandsgewirke bzw. Abstandsgestricke können relativ zueinander fixiert sein. Dies kann beispielsweise durch Beschichtungen und/oder feste Verbindungen und/oder lösbare Verbindungen erfolgen. Lösbare Verbindungen sind beispielsweise Klebe-, Klett- oder Reisverschlussverbindungen. Feste Verbindungen sind beispielsweise Schweiß- oder Nahtverbindungen.

Eine Auflage nach Anspruch 3 ermöglicht die Ausbildung von Körperauflagebereichen mit unterschiedlichen Stauchhärten. Hierdurch kann die Druckverteilung der Auflage optimiert werden. Darüber hinaus kann durch eine randseitige Zone erhöhter Stauchhärte ein Kantenstreifen zum Aufsitzen gebildet werden. Der Kantenstreifen kann beispielsweise randseitig an einer Unterseite, einer Oberseite und/oder den Längsseiten der Oberschicht ausgebildet sein. Weiterhin können durch Zonen geringer Stauchhärte in Längs- und/oder Querrichtung verlaufende Gelenke ausgebildet werden. Durch derartige Gelenke kann die Auflage einfacher abgewinkelt werden, um beispielsweise eine Liegeoberfläche in eine Sitzoberfläche zu überführen.

Eine Auflage nach Anspruch 4 ermöglicht auf einfache Weise die Ausbildung der fluidundurchlässigen und elastischen Unterschicht. Die flüssigkeitsundurchlässige bzw. fluidundurchlässige Formkörperhülle besteht beispielsweise aus Polyester mit einer äußeren PU-Beschichtung. Der Formkörper kann ein- oder mehrteilig ausgebildet sein, wobei mehrere Formkörper durch einen oder mehrere Formkörperhüllen umhüllt sein können. Darüber hinaus kann die Unterschicht derart ausgebildet sein, dass mehrere Formkörper neben- und/oder übereinander angeordnet sind. Die Formkörper können von einer gemeinsamen Formkörperhülle umhüllt sein. Alternativ können mehrere Formkörperhüllen vorgesehen sein, die jeweils einen und/oder mehrere Formkörper umhüllen. Der Formkörper kann aus einem offen- und/oder geschlossenporigen Schaumstoff sein, wie beispielsweise Polyurethan (PU) mit einem Raumgewicht (RG) zwischen RG 30 bis RG 90, insbesondere RG 45 bis RG 80.

Eine Auflage nach Anspruch 5 ist einfach aufgebaut und kostengünstig.

Eine Auflage nach Anspruch 6 ist einfach aufgebaut und schützt den Formkörper wirkungsvoll vor Verschmutzung. Die Formkörperhülle ist beispielsweise verschweißt. Zur Reinigung der Formkörperhülle ist diese wischdesinfektionsfähig ausgebildet. Sind mehrere Formkörper mit zu gehörigen Formkörperhüllen vorgesehen, so kann jede der Formkörperhüllen permanent verschlossen sein.

Eine Auflage nach Anspruch 7 ermöglicht eine einfache und gründliche Wiederaufbereitung der Unterschicht. Für die Wiederaufbereitung wird die Formkörperhülle von dem Formkörper abgenommen und durch eine separat gereinigte Formkörperhülle ersetzt. Zum einfachen Abnehmen von dem Formkörper weist die Formkörperhülle einen Reisverschluss auf. Der Reisverschluss ist beispielsweise durch überdeckende Materiallappen vor Flüssigkeitsdurchtritt geschützt. Sind mehrere Formkörper mit zugehörigen Formkörperhüllen vorgesehen, so kann jede der Formkörperhüllen abnehmbar sein, insbesondere einen Reißverschluss aufweisen.

Eine Auflage nach Anspruch 8 ermöglicht einen flexiblen Aufbau der Unterschicht mit unterschiedlichen Festigkeitszonen in horizontaler und vertikaler Richtung. Zum Umhüllen der Formkörper ist beispielsweise eine gemeinsame Formkörperhülle vorgesehen. Alternativ können einzelne und/oder mehrere Formkörper in horizontaler und/oder vertikaler Richtung eigene Formkörperhüllen aufweisen.

Eine Auflage nach Anspruch 9 ermöglicht auf einfache Weise einen bedarfsgerechten, mehrlagigen Aufbau der Unterschicht. Die vertikal übereinander angeordneten Formkörper bilden mehrere Formkörperlagen, wobei jede der Formkörperlagen eine eigene flüssigkeitsundurchlässige bzw. fluidundurchlässige Formkörperhülle aufweist. Jede Formkörperlage kann durch einen Formkörper oder mehrere in horizontaler Richtung nebeneinander angeordnete Formkörper gebildet sein.

Eine Auflage nach Anspruch 10 weist ein hohes Maß an Sitz- und/oder Liegekomfort sowie Atmungsaktivität auf. Die Außenhülle weist vorzugsweise ein elastisches, zwei- oder dreidimensionales Gewirke und/oder Gestrick auf, das eine Höhe von 1 bis 8 mm, vorzugsweise 3 bis 5 mm hat.

Eine Auflage nach Anspruch 11 entspricht hohen Hygieneanforderungen. Durch die Materiallage kann in einfacher Weise Flüssigkeit bzw. Feuchtigkeit gebunden werden. Vorzugsweise ist die Materiallage zwischen der Unterschicht und der Oberschicht angeordnet. Die Materiallage kann beispielsweise aus Vlies oder einem anderen geeigneten Material sein. Darüber hinaus kann die Materiallage entkeimend, also keimverschließend oder keimtötend ausgebildet sein. Vorzugsweise ist die Materiallage gleichzeitig feuchtigkeitsabsorbierend und entkeimend.

Eine Auflage nach Anspruch 12 ermöglicht eine hohe Flexibilität bei der Konturierung der Auflage. Abstandsgewirke und/oder Abstandsgestricke können besonders einfach in rechteckiger Form hergestellt werden. Sofern die Kontur der Auflage eine von einer rechteckigen Form abweichende Form haben soll, so kann diese Form besonders einfach durch Anschäumen eines das Abstandsgewirke bzw. das Abstandsgestrick umgebenden Schaumkörpers erzielt werden. Hierdurch können beispielsweise Sitz-Auflagen in beliebiger Form hergestellt werden. Die Oberschicht kann einmalig oder durch eine schaumschonende Wiederaufbereitung mehrmalig verwendet werden. Die Herstellung von Auflagen aus Abstandsgewirken bzw. Abstandsgestricken in Kombination mit einem Schaumkörper ist wirtschaftlich umso vorteilhafter, je komplexer die Konturierung ist, da unabhängig von der Konturierung einfach herstellbare, plattenförmige Abstandsgewirke bzw. Abstandsgestricke verwendet werden können. Hierdurch wird eine hohe Konturierungsfreiheit bei niedrigen Herstellkosten erreicht.

Weitere Merkmale, Vorteile und Einzelheiten der Erfindung ergeben sich aus der nachfolgenden Beschreibung mehrerer Ausführungsbeispiele. Es zeigen:
- Figur 1: eine perspektivische und teilweise geschnittene Darstellung einer Auflage für eine Matratze im Pflege- und Krankenhausbereich gemäß einem ersten Ausführungsbeispiel,
- Figur 2: einen Schnitt durch die Auflage in Figur 1 entlang der Schnittlinie II - II,
- Figur 3: eine perspektivische und teilweise geschnittene Darstellung einer Auflage für eine Matratze im Pflege- und Krankenhausbereich gemäß einem zweiten Ausführungsbeispiel, und
- Figur 4: einen Schnitt durch eine Auflage zur Verwendung als Sitzkissen gemäß einem dritten Ausführungsbeispiel.

Nachfolgend wird anhand der Figuren 1 und 2 ein erstes Ausführungsbeispiel der Erfindung beschrieben. Eine Auflage 1 für eine Matratze 2 im Pflege- und Krankenhausbereich weist eine Unterschicht 3 und eine darauf angeordnete Oberschicht 4 auf. Die Unterschicht 3 sowie die Oberschicht 4 erstrecken sich im Wesentlichen in einer x- und einer z-Richtung, wobei die Oberschicht 4 in einer y-Richtung auf der Unterschicht 3 angeordnet ist. Die x-, y- und z-Richtung verlaufen senkrecht zueinander und bilden ein Koordinatensystem.

Die Unterschicht 3 weist einen ersten elastischen Formkörper 5 aus Schaumstoff auf, der von einer ersten fluid- bzw. flüssigkeitsundurchlässigen Formkörperhülle 6 vollständig umgeben ist. Die Formkörperhülle 6 ist von dem Formkörper 5 abnehmbar. Hierzu weist die Formkörperhülle 6 einen ersten Reisverschluss 7 auf. Der Formkörper 5 bildet zusammen mit der Formkörperhülle 6 eine erste Formkörperlage 8 aus. Der erste Formkörper 5 ist beispielsweise aus einem retikulierten Schaum und die zugehörige Formkörperhülle 6 aus Polyurethan (PU) bzw. mit Polyurethan beschichtet.

In der y-Richtung auf der ersten Formkörperlage 8 ist ein zweiter elastischer Formkörper 9 aus Schaumstoff angeordnet, der von einer zweiten fluid- bzw. flüssigkeitsundurchlässigen Formkörperhülle 10 umgeben ist. Die Formkörperhülle 10 ist durch Verschweißung permanent verschlossen und dementsprechend nicht von dem Formkörper 9 abnehmbar. Der Formkörper 9 bildet zusammen mit der Formkörperhülle 10 eine zweite Formkörperlage 11 aus. Die Unterschicht 3 weist somit zwei Formkörperlagen 8 und 11 auf. Der Formkörper 9 ist beispielsweise aus Visko-Schaum und die zugehörige Formkörperhülle 10 aus Polyurethan bzw. mit Polyurethan beschichtet.

Die Unterschicht 3 ist aufgrund der elastischen Formkörper 5 und 9 einerseits elastisch und aufgrund der Formkörperhüllen 6 und 10 andererseits fluidundurchlässig bzw. flüssigkeitsundurchlässig ausgebildet. Die Formkörperhüllen 6 und 10 sind ebenfalls elastisch ausgebildet. Die Unterschicht 3 weist für jede der Formkörperlagen 8 und 11 eine Höhe H_{U} von 30 bis 200 mm, insbesondere von 50 bis 150 mm, und insbesondere von 70 bis 120 mm auf.

Die Oberschicht 4 wird durch ein Abstandstextil 12 in Form eines Abstandsgewirkes gebildet. Alternativ kann das Abstandstextil 12 als Abstandsgestrick ausgebildet sein. Nachfolgend ist das als Abstandsgewirke ausgebildete Abstandstextil 12 genauer beschrieben.

Das Abstandsgewirke 12 weist zwei zueinander im Wesentlichen parallel verlaufende Decklagen 13 auf, die durch Abstandsfäden 14 miteinander verbunden sind. Die Abstandsfäden 14 bilden in einer Ebene verlaufende Abstandsfadengruppen 15 aus, die eine IXI-Form aufweisen. Dies ist in Figur 2 gezeigt. Die IXI-Form wird durch zwei senkrecht zu den Decklagen 13 verlaufende Abstandsfäden 14 und zwei schräg, beispielsweise in einem Winkel von 45° verlaufende und sich kreuzende Abstandsfäden 14 gebildet. Das Abstandsgewirke 12 weist eine Höhe H_{O} im Bereich von 2 bis 100 mm, insbesondere von 5 bis 80 mm, insbesondere von 15 bis 60 mm und insbesondere von 20 bis 50 mm auf. Die Fäden der Decklagen 13 und/oder die Abstandsfäden 14 können als Monofilmente und/oder Multifilamente ausgebildet sein und beispielsweise aus Polyester bestehen. Hinsichtlich des Aufbaus und des Materials des Abstandsgewirkes 12 wird auf die DE 100 26 405 B4 verwiesen.

Das Abstandsgewirke 12 ist elastisch und fluiddurchlässig bzw. flüssigkeitsdurchlässig und bildet die Oberschicht 4. Das Abstandsgewirke 12 zeichnet sich durch eine gute Druckentlastung und Druckverteilung sowie eine hohe Pumpelastizität aus. Durch die offene Struktur des Abstandsgewirkes 12 werden Flüssigkeiten von einer der Unterschicht 3 abgewandten Liegeoberfläche in das Innere abgeleitet. Beispielsweise werden Körperflüssigkeiten von Patienten vom Körper weggeleitet. Darüber hinaus weist das Abstandsgewirke 12 ein gutes Mikroklima sowie einen guten Wärme- und Feuchteaustausch auf, da es als passive Pumpe wirkt und beispielsweise bei einer Körperbewegung eine Sauerstoffzu- und -abfuhr ermöglicht. Bei einer entsprechenden Materialwahl ist das Abstandsgewirke 12 vollständig recycelbar.

Das Abstandsgewirke 12 ist in mehrere Zonen Z unterteilt, die in der x-Richtung und/oder z-Richtung nebeneinander angeordnet sind. Die Zonen Z weisen untereinander verschiedene Dichten auf, sodass - je nach Bedarf - unterschiedliche Stauchhärten des Abstandsgewirkes 12 ausgebildet werden. Die Dichte jeder der Zonen Z ist in sich homogen.

Zwischen der Unterschicht 3 und der Oberschicht 4 ist eine feuchtigkeitsabsorbierende und entkeimende Materiallage 16 angeordnet. Die Materiallage 16 nimmt Flüssigkeit auf, die durch das Abstandsgewirke 12 hindurch tritt und tötet darin enthaltene Keime weitestgehend ab.

Die Unterschicht 3, die Oberschicht 4 und die Materiallage 16 sind vollständig von einer Außenhülle 17 umhüllt. Die Außenhülle 17 weist ein der Unterschicht 3 zugewandtes Außenhüllenunterteil 18 und ein der Oberschicht 4 zugewandtes Außenhüllenoberteil 19 auf. Das Außenhüllenunterteil 18 ist mit dem Außenhüllenoberteil 19 durch einen zweiten Reisverschluss 20 verbunden, sodass die Außenhülle 17 von der Unterschicht 3 bzw. der Oberschicht 4 abnehmbar ist.

Das Außenhüllenunterteil 18 ist zum Vermeiden eines seitlichen Austritts von Flüssigkeit als fluidundurchlässige bzw. flüssigkeitsundurchlässige Wanne ausgebildet. Das Außenhüllenunterteil 18 besteht beispielsweise aus Polyurethan oder aus Polyester mit einer äußeren PU-Beschichtung. Das Außenhüllenunterteil 18 weist vorzugsweise fluidundurchlässige seitliche Wangen auf, die bis zur Höhe des Reisverschlusses 20 reichen. Das eine Liegeoberfläche bildende Außenhüllenoberteil 19 ist fluiddurchlässig, also flüssigkeits- und luftdurchlässig ausgebildet. Das Außenhüllenoberteil 19 ist vorzugsweise ein elastisches Gewirke und/oder Gestrick, das je nach Lage des Reisverschlusses 20 zweidimensional oder dreidimensional ausgebildet ist. Die Außenhülle 17 bzw. das Außenhüllenoberteil 19 weist beispielsweise eine Höhe H_{A} von 1 bis 8 mm und insbesondere von 3 bis 5 mm auf.

Das Außenhüllenoberteil 19 stellt eine Liegenoberfläche, beispielsweise für einen Patienten in einem Krankenhaus bereit. Auf dem Außenhülleoberteil 19 befindliche Flüssigkeiten treten durch dieses hindurch in das Innere der Außenhülle 17 und von dort in das Innere des Abstandsgewirkes 12. Die aus dem Abstandsgewirke 12 austretende Flüssigkeit wird von der Materiallage 16 weitestgehend aufgenommen. Die nicht aufgenommene Flüssigkeit sammelt sich in dem Außenhüllenunterteil 18, wobei diese durch die wannenförmige und fluidundurchlässige Ausbildung ein Austreten der Flüssigkeit verhindert. Aufgrund der fluidundurchlässigen Formkörperhüllen 6 und 10 kann die Flüssigkeit nicht die Formkörper 5 und 9 verunreinigen.

Zum Wiederaufbereiten der Auflage 1 wird der Reisverschluss 20 geöffnet und das Abstandsgewirke 12, die Materiallage 16 und die Formkörperlagen 8 und 11 entnommen. Die Formkörperlagen 8 und 11 müssen aufgrund der fluidundurchlässigen Formkörperhüllen 6 und 10 lediglich äußerlich gereinigt werden. Unabhängig davon kann der Formkörper 5 durch Öffnen des Reisverschlusses 7 ausgetauscht oder gereinigt werden. Das Abstandsgewirke 12, die Materiallage 16 und die Außenhülle 17 können getrennt voneinander gereinigt werden. Sofern die Verschmutzung zu stark ist oder ein aufgrund häufiger Wiederaufbereitung zu starker Verschleiß eingetreten ist, kann das Abstandsgewirke 12, die Materiallage 16 und/oder die Außenhülle 17 erneuert werden.

Die Auflage 1 weist einen hohen Liegekomfort und eine hohe Atmungsaktivität auf. Durch deren Aufbau ist die Auflage 1 einfach und häufig wiederaufbereitbar. Darüber hinaus können herkömmliche Matratzen 2 mittels der Auflage 1 auf einfache und kostengünstige Weise nachgerüstet werden, sodass sich deren Liegekomfort und Atmungsaktivität verbessert.

Nachfolgend wird unter Bezugnahme auf Figur 3 ein zweites Ausführungsbeispiel der Erfindung beschrieben. Konstruktiv identische Teile erhalten dieselben Bezugszeichen wie bei dem ersten Ausführungsbeispiel, auf dessen Beschreibung hiermit verwiesen wird. Konstruktiv unterschiedliche, jedoch funktionell gleichartige Teile erhalten dieselben Bezugszeichen mit einem nachgestellten a. Im Unterschied zu dem ersten Ausführungsbeispiel weist die Oberschicht 4a der Auflage 1a zwei in der y-Richtung übereinander angeordnete Abstandstextillagen 21 und 22 auf. Die Abstandstextillagen 21 und 22 sind aus mehreren Abstandsgewirken 12a und 23 ausgebildet. Alternativ oder zusätzlich können die Abstandstextillagen 21 und 22 aus Abstandsgestricken ausgebildet sein.

Die erste Abstandstextillage 21 ist ein in der x- und der z-Richtung durchgehendes Abstandsgewirke 23. Das Abstandsgewirke 23 weist den im Zusammenhang mit dem ersten Ausführungsbeispiel beschriebenen Aufbau auf. Das Abstandsgewirke 23 kann eine oder mehrere Zonen Z aufweisen.

Die zweite Abstandstextillage 22 wird durch mehrere in der x-Richtung nebeneinander angeordnete Abstandsgewirke 12a gebildet. Die Abstandsgewirke 12a sind miteinander verbunden, beispielsweise durch einen Reisverschluss oder einen Klettverschluss. Die Abstandsgewirke 12a weisen unterschiedliche Stauchhärten auf. Darüber hinaus sind die Abstandsgewirke 12a scherfest auf dem Abstandsgewirke 23 angeordnet. Die Abstandsgewirke 12a und 23 sind in der beschriebenen Weise fluiddurchlässig und elastisch.

Weiterhin weist die zweite Formkörperlage 11a mehrere in der x-Richtung nebeneinander angeordnete zweite Formkörper 9a auf, die von einer gemeinsamen zweiten Formkörperhülle 10 vollständig umgeben sind. Die Formkörper 9a weisen unterschiedliche Stauchhärten auf. Hinsichtlich des weiteren Aufbaus und der weiteren Funktionsweise wird auf das erste Ausführungsbeispiel verwiesen.

Nachfolgend wird unter Bezugnahme auf Figur 4 ein drittes Ausführungsbeispiel der Erfindung beschrieben. Konstruktiv identische Teile erhalten dieselben Bezugszeichen wie bei den vorangegangenen Ausführungsbeispielen, auf deren Beschreibung hiermit verwiesen wird. Konstruktiv unterschiedliche, jedoch funktionell gleichartig Teile erhalten dieselben Bezugszeichen mit einem nachgestellten b. Im Unterschied zu den vorangegangenen Ausführungsbeispielen ist die Auflage 1b als Sitzkissen ausgebildet. Die Auflage 1b weist hierzu eine nicht rechteckige, beispielsweise kreisrunde Form auf. Der Formkörper 5b sowie die Formkörperhülle 6b der Unterschicht 3b sind entsprechend dieser. Form ausgebildet.

Das rechteckige Abstandsgewirke 12b ist von einem Schaumkörper 24 umgeben, der die rechteckige Form des Abstandsgewirkes 12b auf die nicht rechteckige Form der Auflage 1b anpasst. Der Schaumkörper 24 und das Abstandsgewirke 12b sind elastisch und fluiddurchlässig. Hinsichtlich des weiteren Aufbaus und der weiteren Funktionsweise wird auf die vorangegangenen Ausführungsbeispiele verwiesen.

## Patentansprüche

1. Auflage für den Einsatz im Pflege- und Krankenhausbereich, umfassend
- eine flüssigkeitsundurchlässige und elastische Unterschicht (3; 3a; 3b),
- eine auf der Unterschicht (3; 3a; 3b) angeordnete, flüssigkeitsdurchlässige und elastische Oberschicht (4; 4a; 4b),
- eine die Unterschicht (3; 3a; 3b) und die Oberschicht (4; 4a; 4b) umhüllende Außenhülle (17) mit
-- einem der Unterschicht (3; 3a; 3b) zugewandten flüssigkeitsundurchlässigen Außenhüllenunterteil (18), wobei das Außenhüllenunterteil (18) in Form einer Wanne ausgebildet ist, und
-- einem der Oberschicht (4; 4a; 4b) zugewandten flüssigkeitsdurchlässigen Außenhüllenoberteil (19),
wobei die Oberschicht (4; 4a; 4b) mindestens ein Abstandsgewirke oder ein Abstandsgestrick (12; 12a, 23; 12b) aufweist, das zwei durch Abstandsfäden (14) miteinander verbundene Decklagen (13) aufweist, wobei die Abstandsfäden (14) in einer Ebene verlaufende Fadengruppen (15) mit einer IXI-Form ausbilden.

2. Auflage nach Anspruch 1, **dadurch gekennzeichnet, dass** die Oberschicht (4a) mehrere Abstandsgewirke (12a, 23) und/oder Abstandsgestricke (12a, 23) aufweist, die horizontal nebeneinander und/oder vertikal übereinander angeordnet sind.

3. Auflage nach Anspruch 1 oder 2, **dadurch gekennzeichnet, dass** die Oberschicht (4) mindestens ein Abstandsgewirke (12) und/oder ein Abstandsgestrick (12) aufweist, das in einer horizontalen Richtung mehrere Zonen (Z) mit unterschiedlichen Dichten derart aufweist, dass die Zonen (Z) unterschiedliche Stauchhärten aufweisen.

4. Auflage nach einem der Ansprüche 1 bis 3, **dadurch gekennzeichnet, dass** die Unterschicht (3; 3a; 3b) mindestens einen elastischen Formkörper (5, 9; 5, 9a; 5b) aufweist, der von mindestens einer flüssigkeitsundurchlässigen Formkörperhülle (6, 10; 6b) umgeben ist.

5. Auflage nach Anspruch 4, **dadurch gekennzeichnet, dass** der Formkörper (5, 9; 5, 9a; 5b) aus Schaumstoff ist.

6. Auflage nach Anspruch 4 oder 5, **dadurch gekennzeichnet, dass** die Formkörperhülle (10) permanent verschlossen ist.

7. Auflage nach Anspruch 4 oder 5, **dadurch gekennzeichnet, dass** die Formkörperhülle (6; 6b) von dem Formkörper (5; 5b) abnehmbar ist, und insbesondere die Formkörperhülle (6; 6b) zum Abnehmen von dem Formkörper (5; 5b) einen Reißverschluss (7) aufweist.

8. Auflage nach einem der Ansprüche 1 bis 7, **dadurch gekennzeichnet, dass** die Unterschicht (3; 3a) mehrere elastischen Formkörper (5, 9; 5, 9a) aufweist, die horizontal nebeneinander und/oder vertikal übereinander angeordnet sind.

9. Auflage nach Anspruch 8, **dadurch gekennzeichnet, dass** die vertikal übereinander angeordneten Formkörper (5, 9; 5, 9a) mehrere Formkörperlagen (8, 11; 8, 11a) bilden, die jeweils eine flüssigkeitsundurchlässige Formkörperhülle (6, 10) aufweisen.

10. Auflage nach einem der Ansprüche 1 bis 9, **dadurch gekennzeichnet, dass** die Außenhülle (18) als Außenhüllenoberteil (19) ein Gewirke und/oder ein Gestrick umfasst.

11. Auflage nach einem der Ansprüche 1 bis 10, **gekennzeichnet, durch** eine flüssigkeitsabsorbierende und/oder entkeimende Materiallage (16), die insbesondere zwischen der Oberschicht (3; 3a) und der Unterschicht (4; 4a) angeordnet ist.

12. Auflage nach einem der Ansprüche 1 bis 11, **dadurch gekennzeichnet, dass** die Oberschicht (4b) einen Schaumkörper (24) aufweist, der ein Abstandsgewirke (12b) oder Abstandsgestrick (12b) umgibt.

## Claims

1. Pad for the use in the nursing care and hospital sector, comprising
- a liquid-impermeable and elastic lower layer (3; 3a; 3b),
- a liquid-permeable and elastic upper layer (4; 4a; 4b) arranged on the lower layer (3; 3a; 3b),
- an outer casing (17) covering the lower layer (3; 3a; 3b) and the upper layer (4; 4a; 4b) comprising
-- a liquid-impermeable outer casing lower part (18) facing the lower layer (3; 3a; 3b), wherein the outer casing lower part (18) is configured in the form of a trough, and
-- a liquid-permeable outer casing upper part (19) facing the upper layer (4; 4a; 4b),
wherein the upper layer (4; 4a; 4b) has at least one warp-knitted spacer fabric or weft-knitted spacer fabric (12; 12a, 23; 12b), which has two covering layers (13) connected to one another by spacer threads (14), wherein the spacer threads (14) form thread groups (15) running in a plane, with an IXI-shape.

2. Pad according to claim 1, **characterized in that** the upper layer (4a) has a plurality of warp-knitted spacer fabrics (12a, 23) and/or weft-knitted spacer fabrics (12a, 23), which are arranged horizontally next to one another and/or vertically above one another.

3. Pad according to claim 1 or 2, **characterized in that** the upper layer (4) has at least one warp-knitted spacer fabric (12) and/or a weft-knitted spacer fabric (12), which, in a horizontal direction, has a plurality of zones (Z) with different densities in such a way that the zones (Z) have different compression hardnesses.

4. Pad according to any one of claims 1 to 3, **characterized in that** the lower layer (3; 3a; 3b) has at least one elastic shaped body (5, 9; 5, 9a; 5b), which is surrounded by at least one liquid-impermeable shaped body casing (6, 10; 6b).

5. Pad according to claim 4, **characterized in that** the shaped body (5, 9; 5, 9a; 5b) is made of foam.

6. Pad according to claim 4 or 5, **characterized in that** the shaped body casing (10) is permanently closed.

7. Pad according to claim 4 or 5, **characterized in that** the shaped body casing (6; 6b) is removable from the shaped body (5; 5b), and in particular the shaped body casing (6; 6b) has a zip fastener (7) for removal from the shaped body (5; 5b).

8. Pad according to any one of claims 1 to 7, **characterized in that** the lower layer (3; 3a) has a plurality of elastic shaped bodies (5, 9; 5, 9a), which are arranged horizontally next to one another and/or vertically above one another.

9. Pad according to claim 8, **characterized in that** the shaped bodies (5, 9; 5, 9a) arranged vertically above one another form a plurality of shaped body layers (8, 11; 8, 11a), which, in each case, have a liquid-impermeable shaped body casing (6, 10).

10. Pad according to any one of claims 1 to 9, **characterized in that** the outer casing (18) as the outer casing upper part (19) comprises a warp-knitted fabric and/or a weft-knitted fabric.

11. Pad according to any one of claims 1 to 10, **characterized by** a liquid-absorbing and/or sterilizing material layer (16), which is arranged, in particular, between the upper layer (3; 3a) and the lower layer (4; 4a).

12. Pad according to any one of claims 1 to 11, **characterized in that** the upper layer (4b) has a foam body (24), which surrounds a warp-knitted spacer fabric (12b) or weft-knitted spacer fabric (12b).

## Revendications

1. Support destiné à être utilisé dans le domaine des soins et le domaine hospitalier, comprenant
- une couche inférieure (3 ; 3a ; 3b) imperméable aux liquides et élastique,
- une couche supérieure (4 ; 4a ; 4b), placée sur la couche inférieure (3 ; 3a ; 3b), perméable aux liquides et élastique,
- une enveloppe externe (17) enveloppant la couche inférieure (3 ; 3a ; 3b) et la couche supérieure (4 ; 4a ; 4b), comportant
-- une partie inférieure d'enveloppe externe (18) imperméable aux liquides orientée vers la couche inférieure (3 ; 3a ; 3b), la partie inférieure d'enveloppe externe (18) étant conçue sous la forme d'un baquet, et
-- une partie supérieure d'enveloppe externe (19), perméable aux liquides orientée vers la couche supérieure (4 ; 4a ; 4b),
la couche supérieure (4 ; 4a ; 4b) ayant au moins un textile d'espacement ou un tricot d'espacement (12 ; 12a, 23 ; 12b) qui présente deux couches de couverture (13) reliées ensemble par des fils d'espacement (14), les fils d'espacement (14) formant des groupes de fils (15) s'étendant dans un plan sous une forme IXI.

2. Support selon la revendication 1, **caractérisé en ce que** la couche supérieure (4a) présente plusieurs textiles d'espacement (12a, 23) et/ou tricots d'espacement (12a, 23) qui sont disposés horizontalement les uns à côté des autres et/ou verticalement les uns au dessus des autres.

3. Support selon les revendications 1 ou 2, **caractérisé en ce que** la couche supérieure (4) possède au moins un textile d'espacement (12) et/ou un tricot d'espacement (12) qui présente plusieurs zones (Z) avec des densités différentes dans le sens horizontal de sorte que les zones (Z) présentent des duretés en pénétration différentes.

4. Support selon l'une des revendications 1 à 3, **caractérisé en ce que** la couche inférieure (3 ; 3a ; 3b) possède au moins un corps moulé (5, 9 ; 5, 9a ; 5b) élastique qui est entouré d'au moins une enveloppe de corps moulé (6, 10 ; 6b) imperméable aux liquides.

5. Support selon la revendication 4, **caractérisé en ce que** le corps moulé (5, 9 ; 5, 9a ; 5b) est en mousse.

6. Support selon les revendications 4 ou 5, **caractérisé en ce que** l'enveloppe de corps moulé (10) est fermée de manière permanente.

7. Support selon les revendications 4 ou 5, **caractérisé en ce que** l'enveloppe de corps moulé (6 ; 6b) peut être enlevée du corps moulé (5 ; 5b), et notamment, l'enveloppe de corps moulé (6 ; 6b) présente une fermeture-éclair (7) pour l'enlèvement du corps moulé (5 ; 5b).

8. Support selon l'une des revendications 1 à 7, **caractérisé en ce que** la couche inférieure (3 ; 3a) présente plusieurs corps moulés (5, 9 ; 5, 9a) élastiques qui sont disposés horizontalement les uns à côté des autres et/ou verticalement les uns au dessus des autres.

9. Support selon la revendication 8, **caractérisé en ce que** les corps moulés (5, 9 ; 5, 9a) disposés verticalement les uns au dessus des autres forment plusieurs couches de corps moulés (8, 11 ; 8, 11a) qui présentent, chacune, une enveloppe de corps moulé (6, 10) imperméable aux liquides.

10. Support selon l'une des revendications 1 à 9, **caractérisé en ce que** l'enveloppe externe (18) comprend un textile et/ou un tricot en tant que partie supérieure d'enveloppe externe (19).

11. Support selon l'une des revendications 1 à 10, **caractérisé par** une couche de matière absorbant les liquides et/ou anti-germes qui est disposée notamment entre la couche supérieure (3 ; 3a) et la couche inférieure (4 ; 4a).

12. Support selon l'une des revendications 1 à 11, **caractérisé en ce que** la couche supérieure (4b) présente un corps en mousse (24) qui entoure un textile d'espacement (12b) ou un tricot d'espacement (12b).
